# EUROPÄISCHE PATENTSCHRIFT

(11) **EP 0 088 917 B1**
(45) Veröffentlichungstag und Bekanntmachung des Hinweises auf die Patenterteilung: **20.11.1986**
(21) Anmeldenummer: 83101796.7
(22) Anmeldetag: 24.02.1983
(51) Int. Cl.: H01J 49/16, H01J 49/04

(54) **Lasermikrosonde für Festkörperproben, bei der eine Beobachtungsoptik, eine Laserlichtoptik und eine Ionenoptik auf derselben Seite einer Probenhalterung angeordnet sind**
Laser microprobe for solid samples in which viewing optics, laser light optics and ion optics are arranged at the same side of a sample mounting
Microsonde par laser pour spécimens solides, à laquelle sont aménagées une optique d'observation, une optique de lumière laser et une optique ionique d'un même côté d'un support de spécimen

(30) Priorität: 10.03.1982 DE 3208618
(43) Veröffentlichungstag der Anmeldung: 21.09.1983
(73) Patentinhaber: Leybold-Heraeus GmbH, D-5000 Köln 51 (DE)
(72) Erfinder: Bank, Walter, D-5000 Köln 71 (DE); Feigl, Peter, D-6000 Frankfurt/M. 90 (DE); Heinen, Hans-Josef, Dr., D-5000 Köln 50 (DE); Hillenkamp, Franz, Prof. Dr., D-6000 Frankfurt/M. 36 (DE); Nitsche, Rainer, Dr., D-6050 Offenbach (DE); Schueler, Bruno, D-6078 Neu-Isenburg (DE); Vogt, Henning, D-5000 Köln 90 (DE); Wechsung, Reiner, Dr., D-5000 Köln 51 (DE)
(74) Vertreter: Leineweber, Jürgen, Dipl.-Phys.

## Beschreibung

Lasermikrosonde für Festkörperproben, bei der eine Beobachtungsoptik, eine Laserlichtoptik und eine lonenoptik auf derselben Seite einer Probenhalterung angeordnet sind.

Die Erfindung bezieht sich auf eine Lasermikrosonde für Festkörperproben, bei der eine Beobachtungsoptik und eine Laserlichtoptik sowie eine lonenoptik auf derselben Seite einer Probenhalterung angeordnet sind und bei der ein Flugzeit-Massenspektrometer als Massenanalysator verwendet wird. Unter «Festkörperproben» sollen absorbierende, leitende oder nichtleitende Proben verstanden werden. Auch der Ausdruck «Bulkproben» hat sich durchgesetzt.

Lasermikrosonden erlauben eine Analyse von Probenbereichen in der Grössenordnung von wenigen µm. Es ist deshalb erstrebenswert, die Probe mit hoher örtlicher Auflösung beobachten und anregen zu können. Ausserdem sollte die Lasermikrosonde eine möglichst hohe absolute und relative Nachweisempfindlichkeit haben und entweder nahezu zerstörungsfrei arbeiten oder Schichtanalysen mit grosser Tiefenauflösung erlauben. Flugzeitmassenspektrometer haben sich in dieser Hinsicht bei Lasermikrosonden als vorteilhaft erwiesen, da sie empfindlich sind und extrem schnell Informationen über grosse Massenbereiche liefern.

Aus den beschriebenen Gründen besteht bei Lasermikrosonden generell das Problem der optimalen Zuordnung der einzelnen Bauteile des Gerätes zur Probe. Um die Probe mit hoher Auflösung sowohl beobachten als auch durch Laserlichtimpulse anregen zu können, müssen die jeweiligen Objektive möglichst nahe bei der Probe angeordnet sein. Diese Forderung gilt wegen der Forderung nach hoher Empfindlichkeit auch für die Bauteile, die die Eintrittsöffnung eines Massenanalysators bilden oder dieser vorgelagert sind (lonenoptik, Beschleunigungselektrode oder dergleichen). Schliesslich ist es wünschenswert, wenn die Achsen aller dieser Geräteteile jeweils senkrecht auf der Probenoberfläche stehen.

Die gleichzeitige Erfüllung sämtlicher Forderungen ist bei der Untersuchung von Bulkproben nicht möglich. Bei Proben dieser Art muss von ein- und derselben Seite aus beobachtet und angeregt werden; ausserdem muss von der gleichen Seite aus das Absaugen der durch die Anregung entstandenen Ionen in Richtung Massenanalysator erfolgen. Der Entwickler von Lasermikrosonden ist deshalb gezwungen, bei der Zuordnung der einzelnen Geräteteile zum Probenort Kompromisse einzugehen.

Aus «Industrial Laboratory» 34 (1968) 1524-1526 ist eine Auflichtlasermikrosonde mit senkrechterAnregung der Probe und schräger Absaugung der Ionen bekannt. Eine mikroskopische Beobachtung der Probe ist nicht beschrieben und auch nicht möglich, da eine Beobachtungsoptik nicht in unmittelbare Nähe der Probe gebracht werden kann. Ausserdem ist die schräge Absaugung der Ionen für die Anwendung der Flugzeitmassenspektroskopie ungeeignet, da bei einer solchen Anordnung unerwünschte Laufzeitunterschiede von Ionen gleicher Energie auftreten.

In «Organic Mass Spectrometry», Vol. 16, No. 11, 1981, Seiten 502 bis 506, ist eine Auflichtlasermikrosonde mit schräger Beobachtung und schräger Anregung der Probe durch ein gemeinsames Objektiv sowie mit senkrechter Absaugung der Ionen offenbart. Das Beobachtungsobjektiv und die Absaugelektrode müssen, um sich nicht gegenseitig zu behindern, so weit von der Probe entfernt sein, dass weder eine optimale Beobachtung (mit möglichst hoher lateraler und axialer Auflösung) noch eine optimale Analyse (mit möglichst hoher Empfindlichkeit) möglich sind.

Aus «J. Anal. Chem.» USSR 29,15/16 (1974) ist eine Auflicht-Lasermikrosonde mit schräger Beobachtung und schräger Anregung der Probe durch separate Objekte sowie mit senkrechter Absaugung der Ionen bekannt. Diese Anordnung setzt ebenfalls relativ langbrennweitige Fokussierungen voraus, was insbesondere für die Beobachtung der Probe eine geringe laterale und axiale Auflösung bedeutet. Auflösungen von weniger als 1 µm, wie sie z.B. bei der Lasermikroanalyse dünner Proben bekannt sind, können damit bei weitem nicht erzielt werden. Bei der Analyse dünner Proben (DE-OS 2141387) besteht nämlich der Vorteil, dass das sowohl der Beobachtung als auch der Fokussierung der Laserlichtimpulse dienende Objektiv einerseits sowie der Massenanalysator andererseits auf unterschiedlichen Seiten der Probe und damit möglichst nahe und mit ihren Achsen senkrecht zur Probenoberfläche angeordnet werden können.

Auch aus der DE-OS 2734918 ist eine ausschliesslich für transparente Proben geeignete Lasermikrosonde bekannt, bei der auf der der Laserlichtoptik gegenüberliegenden Seite der Probe Beleuchtungsmittel vorgesehen sind, die gemeinsam mit der lonenoptik verschiebbar angeordnet sind. Diese Massnahme ermöglicht es, die transparente Probe nicht nur im Auflicht, sondern auch im Durchlicht durch die auch der Beobachtung dienende Laserlichtoptik betrachten zu können. Diese DE-OS befasst sich ausschliesslich mit der Ermöglichung der Durchlichtbetrachtung transparenter Proben und nicht mit der Problematik der Zuordnung von Geräteteilen bei Lasermikrosonden für Festkörperproben, bei denen die Durchlichtbetrachtung nicht möglich ist.

Bei einer aus der DE-OS 2922128 vorbekannten, für die Analyse von Festkörperproben geeigneten Lasermikrosonde ist unmittelbar in Front der Probe ein Objektiv vorgesehen, das sowohl der Beleuchtung und Beobachtung der Probe als auch der Fokussierung des Laserlichtes auf die Probe dient.

Diese Anordnung hat zwar den Vorteil, dass das der Beobachtung und Anregung der Probe dienende Objektiv näher bei der Probe angeordnet sein kann als bei schräger Beobachtung und Anregung. Nachteilig ist aber, dass die durch den Laserbeschuss entstehenden und zu analysierenden Ionen entweder «um die Probe herum» oder «um das Objektiv herum» auf die Eintrittsöffnung eines Massenanalysators umgelenkt werden müssen. Das geschieht beim Gegenstand der DE-OS 2922128 mit Hilfe eines Energiefilters vom elektrostatischen Spiegeltyp mit Zylindergeometrie, mit dem die unter verschiedenen Winkeln aus der Probe austretenden Ionen auf den Eingang des Massenanalysators fokussiert werden. Bei einer solchen Umlenkung treten für Ionen gleicher Masse, die aus der Probenoberfläche unter verschiedenen Winkeln austreten, erhebliche Laufzeitunterschiede auf. Die Verwendung eines Flugzeitmassenspektrometers als Massenanalysator ist deshalb bei einer Einrichtung dieser Art unzweckmässig, da aufgrund der bereits beim Eintritt in das Flugzeitrohr vorhandenen Laufzeitunterschiede ein definitiver Startzeitpunkt nicht existiert, was für die Flugzeitmassenspektrometrie eine schlechte Auflösung zur Folge hat. Ausserdem ist bekannt (vgl. «A coaxial combined electrostatic objective and anode lens for microprobe mass analysers», Vacuum, Vol. 22, No 11, Seiten 619 ff), dass es schwierig ist, mit derartigen elektrostatischen Umlenksystemen die bei Lasermikrosonden erwünschten Genauigkeiten zu erzielen. Schliesslich muss wegen der lonenbahnen ein Mindestabstand zwischen Probe und Objektiv eingehalten werden, so dass die erzielbare Auflösung bei der Beobachtung der Probe nicht optimal gut ist.

Der vorliegenden Erfindung liegt die Aufgabe zugrunde, eine Lasermikrosonde für Festkörperproben der eingangs genannten Art mit dem besten Kompromiss der Zuordnung der einzelnen Bauteile zur Probenhalterung bzw. zur Probe zu schaffen.

Erfindungsgemäss wird diese Aufgabe durch die folgenden Merkmale gelöst:
a) Die Probenhalterung mit der Probe einerseits und zumindest die lonenoptik sowie die Beobachtungsoptik andererseits sind relativ zueinander zwischen einer Beobachtungsposition und einer Messposition bewegbar;
b) in der Beobachtungsposition steht die Achse der Beobachtungsoptik senkrecht auf der Oberfläche der Probe;
c) in der Messposition steht die Achse der lonenoptik senkrecht auf der Oberfläche der Probe, während die Achse der Laseroptik mit der Probenoberfläche einen Winkel ß <90° bildet, wobei sich die beiden Achsen auf der Oberfläche der Probe schneiden,
d) an der bewegbaren Probehaltering (2) bzw. einem die Optiken tragenden, bewegbaren Bauteil sind Anschlagmittel angeordnet und derart justiert, dass ein in der Beobachtungsposition mittels der Beobachtungsoptik ausgesuchter Probenbereich in der Messposition im Fokus der Laserlichtoptik liegt.

Der Vorteil einer solchen Anordnung liegt darin, dass jedes der Systeme - Probenbeobachtung, Laserfokussierungseinrichtung und lonenabsaugung - für sich allein justierbar und optimierbar sind. In der Beobachtungsposition kann eine optimale Zuordnung des Beobachtungsobjektivs zur Probe (in unmittelbarer Nähe und senkrecht zur Probenoberfläche) gewählt werden. Die ionenoptischen Bauteile, die in der Messposition möglichst nahe bei der Probe angeordnet sein müssen, stören dabei nicht. In der Messposition können für das Laserlichtobjektiv und für die dem Absaugen der Ionen dienenden Elektroden optimale Zuordnungen gewählt werden. In dieser Position ergibt sich zwar die einzige Abweichung von den eingangs genannten «ideal»-Forderungen, nämlich dass das Laserobjektiv und die Eintrittsöffnung des Massenanalysators nicht beliebig nahe an die Probenoberfläche herangebracht werden können. Von allen anderen Abweichungen stellt diese jedoch diejenige mit den geringsten nachteiligen Folgen dar. Das Fokussieren eines Laserstrahls auf eine schräge Oberfläche ist auch bei etwas längerer Brennweite mit hoher.... (usw. Seite 5 ff der ursprünglich eingereichten Unterlagen).

Auflösung möglich, insbesondere dann, wenn auf im UV-Bereich liegende Wellenlängen übergegangen wird. Demgegenüber würde die schräge Anordnung der lonenoptik wegen der auftretenden Laufzeitunterschiede Verschlechterungen der Messergebnisse zur Folge haben. Beim lonennachweis würde sich zudem ein unerwünschtes Selektieren erzeugter Ionen nach Anfangsenergie und/oder Anfangsimpuls ergeben. Dies mindert die Nachweisempfindlichkeit und kann zur Verfälschung von Messergebnissen führen. Eine schräge Anordnung des Beobachtungsobjektivs würde nicht nur eine Auflösungsverschlechterung, sondern auch ein teilweise unscharfes Gesichtsfeld bedeuten. Gerade die Beobachtung der Probe ist aber bei der Lasermikroanalyse von besonderer Bedeutung, da vielfach die mikroskopische Untersuchung der bei der Laseranregung entstehenden Krater, insbesondere der Kraterwände, von Interesse ist. Da für das Laserlicht und für die Beobachtung unterschiedliche Objektive vorhanden sind, können diese den jeweils benutzten Wellenlängen in optimaler Weise angepasst werden.

Zweckmässigerweise sind zusätzlich Mittel zur Beobachtung der Probe in der Messposition durch das Laserobjektiv vorhanden. Diese Beobachtung ist zwar nur mit geringer Auflösung und mit teilweise unscharfem Bild möglich, erlaubt aber einerseits eine schnelle Analysenfolge, wenn es auf eine sehr genaue Zuordnung von Analysenort und Probenstruktur nicht ankommt, und verschafft andererseits direkten Zugang zu weiteren analytischen Informationen, wie Lichtemission oder Fluoreszenzemission des angeregten Probenvolumens.

Weitere Vorteile und Einzelheiten der Erfindung sollen anhand von in den Figuren 1 bis 6 dargestellten Ausführungsbeispielen erläutert werden.

Es zeigen:
Figuren 1 und 2 schematisch die wesentlichen Bauteile einer Lasermikrosonde nach der Erfindung in der Beobachtungsposition bzw. in der Messposition,
Figuren 3 und 4 eine Lasermikrosonde nach der Erfindung mit drehbar gehalterter Probe und
Figuren 5 und 6 mechanische Einzelteile eines translatorisch verschiebbaren Schlittens.

In den Figuren 1 und 2 sind die Probe mit 1, die Probenhalterung mit 2, das Beobachtungsobjektiv mit 3, das Laserobjektiv mit 4 und die Achsen dieser Objektive mit 5 und 6 bezeichnet. Die im Flugzeitrohr 7 mit dem nachgeordneten lonendetektor 8 vorgelagerte lonenoptik 9 wird von Rohrlinsen gebildet und umfasst drei Rohrabschnitte 11, 12 und 13 auf einer gemeinsamen Achse 14. Die Probenhalterung ist in x-, y- und z-Richtung justierbar (schematisch dargestellt durch das Koordinatenkreuz 10).

In Fig. 1 ist die Beobachtungsposition dargestellt. Das Beobachtungsobjektiv 3 hat eine optimale Zuordnung zur Probe 1, d.h., es befindet sich sehr nahe bei der Probe 1, und seine Achse 5 steht senkrecht auf der Probenoberfläche. Das zur Beleuchtung der Probe notwendige Licht wird von der Lampe 15 erzeugt und mit Hilfe des teildurchlässigen Spiegels 16 in den Beobachtungsweg eingespiegelt. Das von der Probe 1 ausgehende Licht wird mit Hilfe des Spiegels 17 in Richtung (Pfeil 18) eines nicht dargestellten Mikroskoptubus gelenkt. Durch Einschalten geeigneter (nicht dargestellter) Blenden kann die Probenbeobachtung im Hell- und Dunkelfeld erfolgen. In dieser Position stellt die Achse 5 des Beobachtungsobjektivs 3 eine Verlängerung der Achse 19 des Flugzeitrohres 7 dar.

Die Objektive 3 und 4, die Spiegel 16 und 17 sowie die lonenoptik 9 sind auf einem in den schematischen Figuren 1 und 2 nicht dargestellten Schlitten gehaltert und entsprechend dem Doppelpfeil 21 seitlich verschiebbar. Fig. 2 zeigt die Messposition, in der die Achse 14 der lonenoptik 9 eine Verlängerung der Achse 19 des Flugzeitrohres 7 darstellt. Gleichzeitig ist das Laserobjektiv 4 der Probe 1 zugeordnet, d.h., seine Achse 6 schneidet sich mit der Achse 14 der lonenoptik 9 auf der Oberfläche der Probe 1. Der Anregung der Probe 1 mit Laserlichtimpulsen dient der Pulslaser 22, dessen Licht mit Hilfe des Spiegels 23 in die Achse 6 des Objektivs 4 umgelenkt wird. Die durch die Anregung entstehenden Ionen werden von der ersten Elektrode 11 der lonenoptik 9 in Richtung Flugzeitrohr 7 abgesaugt. Da die Achse 14 der lonenoptik 9 senkrecht (Winkel a) auf der Probenoberfläche steht, ist der Flugzeitmassenspektrometer-Betrieb in optimaler Weise möglich. Die Achse 6 des Laserobjektivs 4 bildet mit der Probenoberfläche einen Winkel β, der kleiner 90° ist. Bei mechanisch günstigen Anordnungen kann dieser Winkel 45° bis 70° betragen, so dass selbst die mit schrägem Laserlichteinfall verbundenen Nachteile nurwenig in Erscheinung treten. Mit 20 und 30 sind noch optische Einrichtungen (teildurchlässige Platten, Lichtquelle Beobachtungsoptik) bezeichnet, mittels deren eine Beobachtung der Probe 1 durch das Laserobjektiv 4 in der Messposition möglich ist.

Fig. 3 zeigt ein Ausführungsbeipiel, bei dem im Gegensatz zu den Figuren 1 und 2 die Probenhalterung 2 bewegbar, d.h. drehbar ausgebildet ist, während die übrigen Bauteile fest angeordnet sind. Dargestellt ist die Messposition. Die Probenhalterung ist als Teller ausgebildet und um die Achse 24 drehbar. In der Beobachtungsposition nimmt die Probe die gestrichelt dargestellte und mit 1¹ bezeichnete Stellung ein. Die exakte Positionierung der Probe in ihren beiden Positionen kann mit Hilfe von Anschlägen 25 (Fig. 4) realisiert werden. Darüber hinaus besteht die Möglichkeit, die Vorrichtung zur Drehung und Fixierung der Probe nach Art eines Mikroskoprevolvers aufzubauen. Es ist bekannt, dass die Achsen verschiedener, drehbar angeordneter Objektive eines Mikroskops mit einer Genauigkeit von 1 um reproduzierbar ineinander übergeführt werden können.

Die Figuren 5 und 6 zeigen ein Ausführungsbeispiel für einen Schlitten 26 und seiner Aufhängung 27. Diese umfasst ein U-förmiges Bauteil 28 mit Führungsstangen 29, denen entsprechende, den Schlitten 26 durchsetzende Hülsen 31 und 32 zugeordnet sind. Mittels derZylinder-Kolben-Einrichtung 33 und der Zugstange 34 ist der Schlitten 26 zwischen zwei Endstellungen hin- und herbewegbar (Doppelpfeil 21). Der Angriffspunkt der Zugstange 34 am Schlitten 26 ist nur in Fig. 6 dargestellt und mit 35 bezeichnet. Das gesamte System ist am Flansch 36 montiert.

Der Übersichtlichkeit wegen ist nur ein Teil der in den Figuren 1 und 2 schematisch dargestellten Bauteile, die auf dem Schlitten angeordnet sind und mit diesem der Probe 1 jeweils zugeordnet werden können, eingezeichnet. Fig. 5 zeigt die Beobachtungsposition, in der das Beobachtungsobjektiv 3 mit seiner Achse 5 der Probe 1 zugeordnet ist. Von unten (Pfeil 37) erfolgt die Zuführung des der Beleuchtung der Probe dienenden Lichts. Der Spiegel 16 ist nicht gesondert dargestellt. Das von der Probe 1 reflektierte Licht wird mehrfach innerhalb des Schlittens umgelenkt und dem nicht dargestellten Mikroskoptubus (Pfeil 18) zugeführt. Dazu sind entsprechende Bohrungen und Spiegel im Schlittenblock 26 untergebracht, auf deren Darstellung jedoch verzichtet wurde. Der Lichtweg wurde lediglich strichpunktiert eingezeichnet.

Die Messposition wird dadurch erreicht, dass der Schlitten 26 entsprechend dem Doppelpfeil 21 verschoben wird. In dieser Position schneiden sich die Achsen 6 und 14 des Laserobjektivs 4 bzw. der lonenoptik 9 im Bereich der diesen Bauteilen zugewandten Oberfläche der ortsfesten Probe 1. Die Zuführung des Laserlichts erfolgt ebenfalls über mehrere Bohrungen im Schlitten 26 mit entsprechenden Spiegeln. Nur der Spiegel 23 ist dargestellt; ansonsten ist der Weg des Laserlichts ebenfalls lediglich strichpunktiert eingezeichnet und mit dem Pfeil 38 versehen. Wie zu Fig. 2 erwähnt und darin schematisch dargestellt, können zusätzlich optische Einrichtungen vorgesehen sein, die eine Beobachtung der Probe 1 in der Messposition durch das Laserobjektiv 4 ermöglichen.

Das Justieren des Schlittens 26 in seinen beiden Endstellungen ist von besonderer Bedeutung, da die Achsen 5 und 14 jeweils ineinander überzuführen sind. Seitlich am Schlitten 26 sind deshalb Platten 41 und 42 befestigt, die unterschiedlich geformte Anschlagflächenbereiche 43, 44 und 45 aufweisen (Fig. 4). Diesen Anschlagflächen sind Gewindestifte 46 zugeordnet, deren Gegengewinde sich in den Schenkeln des U-förmigen Bauteils 28 befinden (Fig. 3). Von den drei Anschlagflächen 43, 44 und 45 hat die Anschlagfläche 43 die Form einer Konusbohrung und die Anschlagfläche 44 die Form eines Konusschlitzes. Die Anschlagfläche 45 ist eben gestaltet. Die Gewindestifte 46 haben im Bereich ihres Anschlags 47 die Form einer Kugel. Sämtliche Anschlagflächen sind gehärtet. Infolge der beschriebenen Gestaltung der Anschlagflächen wird eine besonders genaue Justierungsmöglichkeit und vor allem eine exakte Reproduzierbarkeit erreicht, so dass das Überführen der beiden Achsen 5 (des Beobachtungsobjektivs) und 14 (der lonenoptik) mit einer lateralen Genauigkeit von < 1 µ möglich ist.

Beim Arbeiten mit einem der beschriebenen Ausführungsbeispiele wird zunächst in der Beobachtungsposition mit Hilfe der Beobachtungsoptik 3 der gewünschte Analysenort durch Justieren der Probe in x-, y- und z-Richtung ausgesucht. Die Position der Beobachtungsoptik ist durch andere Bauteile nicht beeinträchtigt, so dass eine optimale Darstellung des Analysenortes über das Beobachtungsobjektiv möglich ist. Nach der Relativbewegung in die Messposition ist gewährleistet, dass der Laserstrahl mit der geforderten lateralen und axialen Genauigkeit auf den gewünschten Analysenort fokussiert ist und auch die ionenoptischen Komponenten auf diesen Ort ausgerichtet sind. Das Beobachtungsobjektiv stört dabei nicht, da es sich in der Messposition nicht mehr in der Nähe der Probe befindet. Insgesamt lassen sich Auflösungen und Bildqualitäten erreichen, wie sie z.B. in der Metallauflichtmikroskopie üblich sind.

Bei dem in den Figuren 1 und 2 dargestellten Ausführungsbeispiel ist das Laserobjektiv 4 mit den übrigen Bauteilen verschiebbar. Wenn das schräg zur Probenoberfläche angeordnete Laserobjektiv 4 in der Beobachtungsposition nicht stört, dann kann auf die Verschiebbarkeit des Laserobjektivs verzichtet werden. Es kann z.B. derart fest angeordnet sein, dass es der - bis auf die Justiermöglichkeit - festen Probe ständig zugeordnet ist. An dieser Gestaltungsmöglichkeit ist vorteilhaft, dass auf eine unbedingt exakte Positionierung der allein mit der Beobachtungsoptik verschiebbaren lonenoptik in der Messposition verzichtet werden kann, da eine derart genaue Zuordnung der Eintrittsöffnung der lonenoptik zum Analysenort nicht erforderlich ist.

## Patentansprüche

1. Lasermikrosonde für Festkörperproben, bei der eine Beobachtungsoptik, eine Laserlichtoptik und eine lonenoptik auf derselben Seite einer Probenhalterung angeordnet sind und bei der ein Flugzeit-Massenspektrometer als Massenanlysator verwendet wird, gekennzeichnet durch die folgenden Merkmale:
a) Die Probenhalterung (2) mit der Probe (1) einerseits und zumindest die lonenoptik (9) sowie die Beobachtungsoptik (3) andererseits sind relativ zueinander zwischen einer Beobachtungsposition und einer Messposition bewegbar;
b) in der Beobachtungsposition steht die Achse (5) der Beobachtungsoptik (3) senkrecht auf der Oberfläche der Probe (1);
c) in der Messposition steht die Achse (14) der lonenoptik (9) senkrecht auf der Oberfläche der Probe (1), während die Achse (6) der Laseroptik (4) mit der Probenoberfläche einen Winkel ß < 90° bildet, wobei sich die beiden Achsen auf der Oberfläche der Probe (1) schneiden;
d) an der bewegbaren Probehalterung (2) bzw. einem die Optiken tragenden, bewegbaren Bauteil sind Anschlagmittel (25 bzw 41,42) angeordnet und derart justiert, dass ein in der Beobachtungsposition mittels der Beobachtungsoptik (3) ausgesuchter Probenbereich in der Messposition im Fokus der Laserlichtoptik (4) liegt.

2. Lasermikrosonde nach Anspruch 1, dadurch gekennzeichnet, dass zusätzlich Mittel (20, 30) zur Beobachtung der Probe (1) in der Messposition vorhanden sind.

3. Lasermikrosonde nach Anspruch 1 oder 2, dadurch gekennzeichnet, dass die Relativbewegung eine Drehbewegung ist.

4. Lasermikrosonde nach Anspruch 3, dadurch gekennzeichnet, dass die Probe (1) auf einem drehbaren Probenhalter (2) angeordnet ist.

5. Lasermikrosonde nach Anspruch 1 oder 2, dadurch gekennzeichnet, dass die Relativbewegung eine translatorische Bewegung ist.

6. Lasermikrosonde nach Anspruch 5, dadurch gekennzeichnet, dass ein in einem U-förmigen Bauteil (28) mit Führungsstangen (29) gehalterter Schlitten (26) die Beobachtungsoptik (3), die Laserlichtoptik (4) sowie die lonenoptik (9) trägt.

7. Lasermikrosonde nach Anspruch 6, dadurch gekennzeichnet, dass justierbare Anschläge auf beiden Seiten des Schlittens (26) vorgesehen sind.

8. Lasermikrosonde nach Anspruch 7, dadurch gekennzeichnet, dass die Anschläge aus jeweils einer am Schlitten (26) befestigten Anschlagplatte (41, 42) und jeweils drei in den Schenkeln des U-förmigen Bauteils (28) angeordneten Gewindestiften (46) bestehen.

9. Lasermikrosonde nach Anspruch 8, dadurch gekennzeichnet, dass den jeweils drei Gewindestiften (46) drei unterschiedlich geformte Anschlagflächenbereiche (43, 44, 45) auf der Anschlagplatte (41 bzw. 42) zugeordnet sind.

10. Lasermikrosonde nach Anspruch 9, dadurch gekennzeichnet, dass eine Anschlagfläche (43) die Form einer Konusbohrung und eine zweite Anschlagfläche (44) die Form eines Konusschlitzes hat, während die dritte Anschlagfläche (45) eben ausgebildet ist.

11. Lasermikrosonde nach einem der Ansprüche 7 bis 10, dadurch gekennzeichnet, dass sämtliche Anschlagflächen gehärtet sind.

12. Lasermikrosonde nach einem der vorhergehenden Ansprüche, dadurch gekennzeichnet, dass die optischen Strahlengänge durch geometrische Führung und geeignete Zwischenabbildungen so angeordnet sind, dass derAnalysenort in der Beobachtungsposition durch die Beobachtungsoptik und in der Messposition durch die Laseroptik in einem gemeinsamen Okulartubus scharf darstellbar ist.

13. Lasermikrosonde nach einem der Ansprüche, dadurch gekennzeichnet, dass die Probe (1) bzw. die Probenhalterung (2) in x-, y- und z-Richtung justierbar angeordnet ist.

14. Lasermikrosonde nach Anspruch 13, dadurch gekennzeichnet, dass bei bewegter Probe die x-, y-, z-Einstelleinheit für die Probe ganz oder teilweise mitbewegt wird.

## Claims

1. A laser microprobe for solid-state samples, in which an observation lens means, a laser light lens means and an ion lens means are arranged on the same side of a sample holder and in which a time-of-flight mass spectrometer is used as the mass analyzer, characterized by the following features:
a) on the one hand the sample holder (2) with the sample (1) and on the other hand at least the ion lens means (9) and the observation lens means (3) are movable in relation to each other between an observation position and a measuring position;
b) in the observation position the axis (5) of the observation lens means (3) is perpendicular to the surface of the sample (1);
c) in the measuring position the axis (14) of the ion lens means (9) is perpendicular to the surface of the sample (1), while the axis (6) of the laser lens means (4) forms an angle p <90° with the sample surface, the two axes intersecting on the surface of the sample (1);
d) stop means (25 or 41, 42) are arranged on the movable sample holder (2) or on a movable, lens means-carrying member (26), and are so adjusted that a sample area selected in the observation position by means of the observation lens means (3) lies in the measuring position at the focal point of the laser light lens means (4).

2. A laser microprobe according to claim 1, characterized in that means (20, 30) are additionally provided for observing the sample (1) in the measuring position.

3. A laser microprobe according to claim 1 or claim 2, characterized in that the relative motion is a rotary motion.

4. A laser microprobe according to claim 3, characterized in that the sample (1) is arranged on a rotary sample holder (2).

5. A laser microprobe according to claim 1 or claim 2, characterized in that the relative motion is a translatory motion.

6. A laser microprobe according to claim 5, characterized in that a carriage (26) secured in a U-shaped member (28) with guide bars (29) carries the observation lens means (3), the laser light lens means (4) and the ion lens means (9).

7. A laser microprobe according to claim 6, characterized in that adjustable stops are provided on both sides of the carriage (26).

8. A laser microprobe according to claim 7, characterized in that the stops each consist of a stop plate (41, 42) fastened to the carriage (26) and three threaded studs (46) arranged in the legs of the U-shaped member (28).

9. A laser microprobe according to claim 8, characterized in that three variously shaped stop face areas (43, 44, 45) are provided on the stop plate (41 or 42) for the three threaded studs (46).

10. A laser microprobe according to claim 9, characterized in that one stop face (43) is formed as a conical bore and a second stop face (44) is formed as a conical slot, while the third stop face (45) is flat in form.

11. A laser microprobe according to any one of claims 7 to 10, characterized in that all the stop faces are hardened.

12. A laser microprobe according to any one of the preceding claims, characterized in that the optical ray paths are so arranged by geometric guidance and suitable intermediate images that the point of analysis can be sharply displayed in the observation position by the observation lens means and in the measuring position by the laser lens means in a common oculartube.

13. A laser microprobe according to any one of the preceding claims, characterized in that the sample (1) or the sample holder (2) is arranged adjustably in the x, y or z directions.

14. A laser microprobe according to claim 13, characterized in that when the sample is moved the x, y, z sample adjusting unit is also moved, either partially or wholly.

## Revendications

1. Micro-sonde à laser pour échantillons de corps solides, dans laquelle une optique d'observation, une optique de lumière laser et une optique ionique sont disposées du même côté d'un support d'échantillon et dans laquelle on utilise comme analyseur de masse un spectromètre de masse à temps de vol, caractérisée par les particularités suivantes.
a) le support d'échantillon (2), avec l'échantil-Ion (1), d'une part, et au moins l'optique ionique (9) ainsi que l'optique d'observation (3) d'autre part, peuvent se déplacer l'un par rapport à l'autre entre une position d'observation et une position de mesure;
b) dans la position d'observation (5) de l'optique d'observation (3) est perpendiculaire à la surface de l'échantillon (1);
c) dans la position de mesure, l'axe (14) de l'optique ionique (9) est perpendiculaire à la surface de l'échantillon (1), tandis que l'axe (6) de l'optique laser (4) forme un angle p <90° avec la surface de l'échantillon, les deux axes se coupant sur la surface de l'échantillon (1);
d) des moyens de butée (25 et 41, 42 respectivement) sont montés sur le support d'échantillon mobile (2) et, respectivement sur un élément mobile (26) qui porte les optiques, et réglés de telle manière qu'une région de l'échantillon qui est choisie au moyen de l'optique d'observation (3) dans la position d'observation, se trouve au foyer de l'optique (4) de la lumière laser dans la position de mesure.

2. Micro-sonde à laser selon la revendication 1, caractérisée en ce qu'elle comprend en outre des moyens (20, 30) permettant d'observer l'échantillon (1) dans la position de mesure.

3. Micro-sonde à laser selon la revendication 1 ou la revendication 2, caractérisée en ce que le déplacement relatif est un déplacement en rotation.

4. Micro-sonde à laser selon la revendication 3, caractérisée en ce que l'échantillon (1) est disposé sur un support d'échantillon tournant (2).

5. Micro-sonde à laser selon la revendication 1 ou la revendication 2, caractérisée en ce que le déplacement relatif est un déplacement en translation.

6. Micro-sonde à laser selon la revendication 5, caractérisée en ce qu'un chariot (26) qui est monté à l'aide de barres de guidage (29) dans un élément (28) en forme de U, porte l'optique d'observation (3), l'optique à lumière laser (4) ainsi que l'optique ionique (9).

7. Micro-sonde à laser selon la revendication 6, caractérisée en ce qu'elle comprend des butées réglables sur les deux côtés du chariot (26).

8. Micro-sonde à laser selon la revendication 7, caractérisée en ce que les butées sont composées chacune d'une plaque de butée (41,42) fixée au chariot (26) et de trois vis (46) montées dans les branches (28) de l'élément en forme de U.

9. Micro-sonde à laser selon la revendication 8, caractérisée en ce qu'aux trois vis (46), sont combinées trois régions (43, 44, 45) de la surface de butée formées sur la plaque de butée (41 ou 42 respectivement) et qui présentent des configurations différentes.

10. Micro-sonde à laser selon la revendication 9, caractérisée en ce qu'une surface de butée (43) présente la forme d'un perçage conique et une deuxième surface de butée (44) a la forme d'une fente conique, tandis que la troisième surface de butée (45) est de configuration plane.

11. Micro-sonde à laser selon l'une des revendications 7 à 10, caractérisée en ce que toutes les surfaces de butée sont trempées.

12. Micro-sonde à laser selon l'une des revendications précédentes, caractérisée en ce que les trajets optiques des rayons sont tracés, par un guidage géométrique et par des formations d'images intermédiaires appropriées, de telle manière que, dans la position d'observation, la zone à analyser puisse former une image nette à travers l'optique d'observation et que, dans la position de mesure, elle forme une image nette à travers l'optique laser, dans un tube porte-oculaire commun.

13. Micro-sonde à laser selon l'une des revendications précédentes, caractérisée en ce que l'échantillon (1) ou le support d'échantillon (2) est monté réglable dans les directions (x, y et z).

14. Micro-sonde à laser selon la revendication 13, caractérisée en ce que, lorsque l'échantillon se déplace, l'unité de réglage de l'échantillon qui agit dans les directions (x, y et z) accompagne le mouvement en totalité ou en partie.
